# FASCICULE DE BREVET EUROPEEN

(11) **EP 0 254 373 B1**
(45) Date de publication et mention de la délivrance du brevet: **05.06.1991**
(21) Numéro de dépôt: 87201401.4
(22) Date de dépôt: 21.07.1987
(51) Int. Cl.: H01Q 9/28, H01Q 5/00

(54) **Antenne pour signaux hautes fréquences**
Antenne für hohe Frequenzen
Antenna for high frequencies

(30) Priorité: 23.07.1986 FR 8610690
(43) Date de publication de la demande: 27.01.1988
(73) Titulaire: PHILIPS ELECTRONIQUE GRAND PUBLIC, 92150 Suresnes (FR); Philips Electronics N.V., 5621 BA Eindhoven (NL)
(72) Inventeur: Chanteau, Pierre Société Civile S.P.I.D., F-75007 Paris (FR)
(74) Mandataire: Charpail, François

(56) Documents cités:
- DE-C- 943 834
- GB-A- 580 812
- GB-A- 807 961
- GB-A- 2 165 097
- US-A- 3 541 556
- PATENT ABSTRACTS OF JAPAN, vol. 9, no. 315 (E-365)[2038], 11 décembre 1985; & JP-A-60 149 204 (TOYOTA JIDOSHA K.K.) 06-08-1985

## Description

La présente invention a pour objet une antenne de réception pour recevoir des signaux électromagnétiques à hautes fréquences constituée d'un dipole biconique onde entière d'impédance Z1 pour la réception d'une première gamme de fréquences, lequel dipole comporte deux unipoles en forme de V, ou de U, situés dans un même plan de part et d'autre d'un axe de symétrie, la bissectrice des deux V étant commune et sensiblement perpendiculaire audit axe de symétrie, chaque unipole ayant un sommet et une longueur caractéristique L1 en rapport avec une longueur d'onde λ1 choisie parmi les longueurs d'onde de la dite première gamme de fréquences.

De telles antennes sont notamment destinées à la réception des émissions de télévision.

Les dipoles biconiques sont bien connus et décrits par exemple dans la publication "Antenna Engineering Handbook" de Henry JASIK édité chez Mac Graw-Hill plus particulièrement pages 3.11 et 3.12. Cette publication expose notamment que l'impédance du dipole varie en fonction de la géométrie du dipole et de la fréquence des signaux électromagnétiques de telle sorte qu'un dipole de dimensions données ne peut recevoir, de manière satisfaisante, qu'une seule octave en fréquence.

La présente invention a pour but d'agrandir les possibilités de réception d'une telle antenne.

Selon la presente invention une antenne de réception constituée d'un dipole biconique est particulièrement remarquable en ce qu'elle comporte en outre une ligne bifilaire ladite ligne bifilaire étant constituée de deux conducteurs situés en vis à vis, parallèles entre eux et au dit axe de symétrie, et ayant une extrémité respectivement connectée à un sommet d'un des deux unipoles, en ce que la dite ligne bifilaire, pour la dite première gamme de fréquence, a une impédance Z′1 sensiblement égale à la dite impédance Z1 du dipole, en ce que la dite ligne bifilaire a une longueur ′l′ telle que, en coopération avec le dipole biconique, il est constitué un doublet dont chaque brin a une longueur ′L2′ sensiblement égale à la somme ′L1′ plus ′l′ (L2 = L1 + l), la longueur L2 étant en rapport avec une longueur d'onde λ2 choisie parmi les longueurs d'onde d'une deuxième gamme de fréquences à recevoir, la réception de cette deuxième gamme de fréquences s'effectuant en simultanéité avec la dite première gamme de fréquence.

Dans une telle antenne, d'une part pour la première gamme de fréquences la ligne bifilaire constitue fonctionnellement une descente d'antenne pour conduire les signaux disponibles entre les deux sommets du dipole jusqu'aux extrémités libres de la ligne bifilaire, d'autre part pour la deuxième gamme de fréquence la ligne bifilaire constitue fonctionnellement une partie de l'antenne elle-même; l'antenne délivre les signaux reçus à l'extrémité libre de la ligne bifilaire; une antenne conforme à l'invention délivre ainsi des signaux correspondant à deux gammes de fréquences.

Dans un mode préféré de réalisation, la dite première gamme de fréquence étant la bande UHF, la dite longueur L1 (= λ/2) étant alors comprise entre 31 cm et 17 cm, de préférence L1 = 20 centimètres, une telle antenne est particulièrement remarquable en ce que la dite deuxième gamme de fréquence est la bande VHF, le dit doublet est un doublet demi-onde (λ/2), la dite longueur L2 est comprise entre 40 cm et 30 cm de préférence L2 = 33 cm, ce qui correspond à l = 13 cm.

Ainsi une telle antenne est apte à recevoir simultanément les émissions UHF et VHF; pour les applications domestiques de réception de télévision chez les particuliers, une telle antenne, dite mixte, est particulièrement pratique parce que économique, facile à réaliser et peu encombrante.

Pour adapter les impédances Z1 et Z′1, l'impédance Z1 du dipole biconique étant pratiquement égale à 300 ohms, un mode préféré de réalisation est caractérisé en ce que l'impédance Z′1 de la ligne bifilaire sensiblement égale à l'impédance Z1 de 300 ohms est obtenue par deux conducteurs constitués chacun d'une tôle de métal ferreux ayant sensiblement 5 mm de large et 0,4 mm d'épaisseur, les deux tôles étant disposées face à face à une distance d'environ 20 mm l'une de l'autre, symétriquement par rapport au dit axe de symétrie du dipole.

Ce mode de réalisation est plus particulièrement économique.

Pour les applications domestiques, les prises d'antenne des téléviseurs ont été standardisées pour un câble coaxial ayant une impédance de 75 ohms; pour satisfaire ce standard, une antenne selon l'invention comportant en outre une borne de sortie (S) et une masse (M) pour délivrer les signaux électriques reçus sous une impédance sensiblement égale à 75 ohms quelle que soit la gamme de fréquence considérée, est particulièrement remarquable en ce que premièrement pour la réception UHF, d'une part une première extrémité libre de la ligne bifilaire est connectée directement à la dite borne de sortie alors que, d'autre part, la deuxième extrémité libre de la ligne bifilaire est connectée à la même borne de sortie par l'intermédiaire d'un symétriseur et d'un transformateur d'impédance (SYTR) de rapport 4, deuxièmement pour la réception VHF, d'une part la dite borne de sortie est isolée du symétriseur au moyen d'un filtre passe-haut, d'autre part la deuxième extrémité libre de la ligne bifilaire est connectée à la dite masse au moyen d'un filtre passe-bas.

Ainsi le câble coaxial de descente d'antenne, dont l'âme est connectée à la borne de sortie S et dont la tresse est connectée à la masse M, est adapté en impédance, sensiblement 75 ohms, tant en UHF qu'en VHF.

Il est aussi avantageux selon l'invention de munir l'antenne d'un ou plusieurs éléments parasites directeurs et/ou réflecteurs afin de convertir le diagramme de directivité de l'antenne d'une forme bidirectionnelle en une forme unidirectionnelle

La présente invention a notamment été conçue pour les bandes UHF et VHF mais il est clair qu'en modifiant convenablement les dimensions du dipole et de la ligne bifilaire, on obtient une antenne adaptée à d'autres bandes de fréquence sans sortir du cadre de l'invention.

La presente invention sera mieux comprise à l'aide d'un exemple de réalisation non limitatif décrit à l'aide des dessins annexés.
La figure 1 représente un schéma de principe d'une antenne mixte VHF/UHF.
La figure 2 représente une vue perspective d'un mode de réalisation.

Sur la figure 1 le dipole biconique comporte deux unipoles U1 et U2 sensiblement symétriques par rapport à l'axe de symétrie PS; chaque unipole a une longueur L1; la ligne bifilaire est constituée de deux conducteurs BF1 et BF2 situés en vis à vis, parallèles entre eux et au dit axe de symétrie PS; les conducteurs BF1 et BF2 sont respectivement connectés à un sommet d'un des deux unipoles soit S1 pour BF1, et S2 pour BF2; la longueur l de chaque conducteur BF1 ou BF2 s'ajoute à la longueur L1 pour constituer un doublet de longueur L2 = l + L1; l'impédance Z′1 de la ligne bifilaire est sensiblement égale à l'impédance Z1 du dipole biconique; ainsi la ligne bifilaire, d'une part joue le rôle de descente d'antenne pour le dipole biconique adapté à une première gamme de fréquence, d'autre part est un élément d'une antenne doublet pour une deuxième gamme de fréquence; dans les deux cas les signaux reçus sont disponibles entre les extrémités S et EL de la ligne bifilaire.

Pour le cas particulier non limitatif où la première gamme de fréquence est la bande UHF et où la deuxième gamme de fréquence est la bande VHF, l'antenne a notamment les dimensions suivantes:
_ dipole UHF onde entière: L1 comprise entre 31 et 17 cm, de préférence 20 cm.
_ doublet VHF demi-onde: L2 comprise entre 40 et 30 cm, de préférence 33 cm soit l (= L2 _ L1) égale à 13 cm.

Pour une utilisation domestique, par exemple de réception de télévision avec un récepteur prévu pour une impédance d'antenne de 75 ohms, la connexion d'un câble coaxial (non représenté) de descente d'antenne s'effectue entre la borne de sortie S et la masse M; l'adaptation d'impédance indispensable est réalisée préférentiellement de la manière suivante:
_ pour le dipole UHF biconique au moyen d'un symétriseur et d'un transformateur d'impédance SYTR dont le rapport est 4 puisque l'impédance Z1 est sensiblement de 300 ohms.
_ pour le doublet VHF les éléments constituants sont choisis tels que son impédance soit sensiblement de 75 ohms.

Pour éviter de court-circuiter le dipole UHF, sans pour autant couper le doublet VHF, d'une part la connexion entre le symétriseur SYTR et la borne de sortie S est munie d'un filtre passe-haut constitué d'une capacité CPH, par exemple de 12 pFarad, d'autre part la borne EL est connectée à la masse M par l'intermédiaire d'un filtre passe-bas lequel est constitué d'un circuit LLC avec L1PB = 70 nHenry, L2PB = 70 nHenry et CPB = 18 pFarad.

Sur la figure 2 sont représentés les éléments métalliques constitutifs d'un mode de réalisation d'une antenne conforme au schéma de la figure 1.

Les deux unipoles U1, U2 sont en forme de U; la longueur L1 est de 200 mm; aux sommets S1, S2 des unipoles sont connectés respectivement les deux conducteurs BF1, BF2 de la ligne bifilaire dont la longueur l est de 130 mm; tous ces éléments sont en fer étamé de 0,4 × 5; les deux conducteurs BF1, BF2 sont disposés face à face à une distance E de 20 mm.

Si l'émetteur est dans la direction de la flèche EM, il est avantageux de disposer un brin directeur BD à une distance D de 30 mm du plan du dipole; la longueur du brin directeur BDL est de 150 mm.

Avec une telle antenne, les mesures électriques font apparaître un gain de 2 à 3 dB suivant la fréquence entre 470 et 860 MHz (UHF), et de _2 à _6 dB de 175 à 225 MHz (VHF) par rapport au doublet demi-onde.

Il est clair qu'une antenne mixte UHF/VHF telle que décrite est un exemple avantageux de réalisation mais il est aussi possible, en modifiant les diverses caractéristiques géométriques et électriques de l'antenne pour l'adapter à d'autres gammes de fréquence, par exemple UHF et FM, de réaliser d'autres antennes mixtes sans sortir du cadre de la présente invention.

## Revendications

1. Antenne de réception pour recevoir des signaux électromagnétiques à hautes fréquences constituée d'un dipole biconique onde entière d'impédance Z1 pour la réception d'une première gamme de fréquences, lequel dipole comporte deux unipoles en forme de V, ou de U, situés dans un même plan de part et d'autre d'un axe de symétrie, la bissectrice des deux V étant commune et sensiblement perpendiculaire audit axe de symétrie, chaque unipole ayant un sommet et une longueur caractéristique L1 en rapport avec une longueur d'onde λ1 choisie parmi les longueurs d'onde de la dite première gamme de fréquences caractérisée en ce que elle comporte en outre une ligne bifilaire ladite ligne bifilaire étant constituée de deux conducteurs situés en vis à vis, parallèles entre eux et au dit axe de symétrie, et ayant une extrémité respectivement connectée à un sommet d'un des deux unipoles, en ce que la dite ligne bifilaire, pour la dite première gamme de fréquence, a une impédance Z′1 sensiblement égale à la dite impédance Z1 du dipole, en ce que la dite ligne bifilaire a une longueur ′l′ telle que, en coopération avec le dipole biconique, il est constitué un doublet dont chaque brin a une longueur ′L2′ sensiblement égale à la somme ′L1′ plus ′l′ (L2 = L1 + l), la longueur L2 étant en rapport avec une longueur d'onde 2 choisie parmi les longueurs d'onde d'une deuxième gamme de fréquences à recevoir, la réception de cette deuxième gamme de fréquences s'effectuant en simultanéité avec la dite première gamme de fréquence.

2. Antenne selon la revendication 1, la dite première gamme de fréquence étant la bande UHF, la dite longueur L1 (= λ/2) étant alors comprise entre 31 cm et 17 cm, de préférence L1 = 20 centimètres caractérisée en ce que la dite deuxième gamme de fréquence est la bande VHF, le dit doublet est un doublet demi-onde (λ/2), la dite longueur L2 est comprise entre 40 cm et 30 cm de préférence L2 = 33 cm, ce qui correspond à l = 13 cm.

3. Antenne selon la revendication 2, l'impédance Z1 du dipole biconique étant pratiquement égale à 300 ohms, caractérisée en ce que, l'impédance Z′1 de la ligne bifilaire sensiblement égale à l'impédance Z1 de 300 ohms est obtenue par deux conducteurs constitués chacun d'une tôle de métal ferreux ayant sensiblement 5 mm de large et 0,4 mm d'épaisseur, les deux tôles étant disposées face à face à une distance d'environ 20 mm l'une de l'autre, symétriquement par rapport au dit plan de symétrie du dipole.

4. Antenne selon la revendication 3 comportant en outre une borne de sortie (S) et une masse (M) pour délivrer les signaux électriques reçus sous une impédance sensiblement égale à 75 ohms quelle que soit la gamme de fréquence considérée, caractérisée en ce que, premièrement pour la réception UHF, d'une part une première extrémité libre de la ligne bifilaire est connectée directement à la dite borne de sortie alors que, d'autre part, la deuxième extrémité libre de la ligne bifilaire est connectée à la même borne de sortie par l'intermédiaire d'un symétriseur et d'un transformateur d'impédance (SYTR) de rapport 4, deuxièmement pour la réception VHF, d'une part la dite borne de sortie est isolée du symétriseur au moyen d'un filtre passe-haut, d'autre part la deuxième extrémité libre de la ligne bifilaire est connectée à la dite masse au moyen d'un filtre passe-bas.

5. Antenne selon la revendication 4 caractérisée en ce que le dit filtre passe-haut est une capacité d'une valeur de 12 pFarad et en ce que le dit filtre passe-bas est composé d'un circuit LLC avec L1 = 70 nHenry, L2 = 70 nHenry, C = 180 pFarad.

6. Antenne selon l'une quelconque des revendications précédentes caractérisée en ce qu'elle est munie d'un ou plusieurs éléments parasites directeurs et/ou réflecteurs afin de convertir le diagramme de directivité de l'antenne d'une forme bidirectionnelle en une forme unidirectionnelle.

## Patentansprüche

1. Empfangsantenne zum Empfangen elektromagnetischer HF-Signale, die durch einen Doppelkonus-Ganzwellendipol mit einer Impedanz Z1 für den Empfang eines ersten Frequenzbereiches gebildet ist, wobei dieser Dipol zwei V- oder U-förmige Unipole aufweist, die in derselben Ebene auf je einer Seite einer Symmetrieachse vorgesehen sind, wobei die Halbierende den beiden Vs gemeinsam ist und im wesentlichen senkrecht zu der genannten Symmetrieachse steht, wobei jeder Unipol eine Spitze und eine charakteristische Länge L1 hat, entsprechend einer Wellenlänge λ1, gewählt aus den Wellenlängen des genannten ersten Frequenzbereiches, **dadurch gekennzeichnet,** daß sie außerdem eine doppeladrige Leitung aufweist, die aus zwei einander gegenüberliegenden, sich parallel zueinander und zu der genannten Symmetrieachse erstreckenden Leitern besteht, von denen je ein Ende mit der Spitze eines der beiden Dipole verbunden ist, daß die genannte doppeladrige Leitung für den genannten ersten Frequenzbereich eine Impedanz Z′1 hat, im wesentlichen gleich der genannten Impedanz Z1 des Dipols, und daß die genannte doppeladrige Leitung eine Länge ˝l˝ hat, so daß, in Zusammenarbeit mit dem Doppelkonusdipol, ein Dublett gebildet wird, bei dem jeder Stab eine Länge ˝L2˝ hat, nahezu entsprechend der Summe ˝L1˝ + ˝l˝ (L2 = L1 + 1), wobei die Länge L2 einer Wellenlänge λ/2 entspricht, gewählt aus den Wellenlängen eines zweiten zu empfangenden Frequenzbereiches, wobei der Empfang des genannten zweiten Frequenzbereiches gleichzeitig mit dem ersten Frequenzbereich erfolgt.

2. Antenne nach Anspruch 1, wobei der genannte erste Frequenzbereich das UHF-Band ist, wobei die genannte Länge L1 (= λ/2) dann zwischen 31 cm und 17 cm liegt, vorzugsweise L1 = 20 cm, **dadurch gekennzeichnet,** daß der genannte zweite Frequenzbereich das VHF-Band ist, daß das genannte Dublett ein Halbwellendublett (λ2) ist und daß die genannte Länge L2 zwischen 40 cm und 30 cm liegt, vorzugsweise L2 = 33 cm, was dem Wert l = 13 cm entspricht.
3. Antenne nach Anspruch 2, wobei die Impedanz Z1 des Doppelkonusdipols nahezu dem Wert 300 Ohm entspricht, **dadurch gekennzeichnet,** daß die Impedanz Z′1 der doppeladrigen Leitung, die der Impedanz Z1 von 300 Ohm nahezu entspricht, durch zwei Leiter erhalten wird, die je durch eine ferrometallische Platte gebildet werden mit einer Breite von etwa 5 mm und einer Dicke von 0,4 mm, wobei die beiden Platten einander gegenüber angeordnet sind in einem gegenseitigen Abstand von etwa 20 mm symmetrisch zu der genannten Symmetrieebene des Dipols.

4. Antenne nach Anspruch 3 weiterhin mit einer Ausgangsklemme (S) und mit einer Masse (M) zum Liefern der elektrischen Signale, die erhalten werden bei einer Impedanz von nahezu 75 Ohm, ungeachtet des betreffenden Frequenzbereiches, **dadurch gekennzeichnet**, daß zunächst für den UHF-Empfang einerseits ein erstes freies Ende der doppeladrigen Leitung unmittelbar mit der genannten Ausgangsklemme verbunden wird, während andererseits das zweite freie Ende der doppeladrigen Leitung mittels eines Symmetrierelementes und eines Impedanzwandlers (SYTR) mit dem Verhältnis 4 mit derselben Ausgangsklemme verbunden wird, daß danach für den VHF-Empfang einerseits die genannte Ausgangsklemme mittels eines Hochpaßfilters gegenüber dem Symmetrierelement isoliert wird, während andererseits das zweite freie Ende der doppeladrigen Leitung mittels eines Tiefpaßfilters mit der genannten Masse verbunden wird.

5. Antenne nach Anspruch 4, **dadurch gekennzeichnet,** daß das genannte Hochpaßfilter eine Kapazität ist mit einem Wert von 12 pF und daß das genannte Tiefpaßfilter durch eine LLC-Schaltung gebildet wird mit L1 = 70 nH, L2 = 70 nH und C = 180 pF.

6. Antenne nach einem der vorstehenden Ansprüche, **dadurch gekennzeichnet**, daß sie mit einem oder mehreren parasitären Richt- und/oder Reflexionselementen versehen ist, damit die Richtcharakteristik der Antenne von einer doppelseitigen in eine einseitige Form umgewandelt werden kann.

## Claims

1. Reception antenna for receiving electromagnetic high-frequency signals constituted by a biconical full-wave dipole having an impedance Z1 for the reception of a first frequency range, this dipole comprising two unipoles in the form of a V or a U situated in the same plane on either side of an axis of symmetry, the bisectrix of the two V′s being common and substantially perpendicular to said axis of symmetry, each unipole having a top and a characteristic length L1 corresponding to a wavelength λ1 chosen among the wavelengths of said first frequency range, characterized in that it further comprises a two-wire line constituted by two conductors situated opposite each other, extending parallel to each other and to said axis of symmetry, and having an end connected to a top of either of the unipoles, in that said two-wire line for said first frequency range has an impedance Z′1 substantially equal to said impedance Z1 of the dipole, and in that said two-wire line has a length ′l′ so that in cooperation with the biconical dipole it constitutes a doublet, of which each rod has a length ′L2′ substantially equal to the sum ′L1′ plus ′l′ (L2 = L1 + l), the length L2 corresponding to a wavelength λ chosen among the wavelengths of a second frequency range to be received, the reception of said second frequency range taking place simultaneously with said first frequency range.

2. Antenna as claimed in claim 1, said first frequency range being the UHF band, said length L1 (= λ/2) then lying between 31 cm and 17 cm, preferably L1 = 20 cm, characterized in that said second frequency range is the VHF band, said doublet is a half-wave doublet (λ/2), and said length L2 lies between 40 cm and 30 cm, prefereably L2 = 33cm, which corresponds to l = 13 cm.

3. Antenna as claimed in claim 2, the impedance Z1 of the biconical dipole being substantially equal to 300Ω, characterized in that the impedance Z′1 of the two-wire line substantially equal to the impedance Z1 of 300Ω is obtained by two conductors constituted each by a plate of ferrous metal that has a width of about 5 mm and a thickness of 0.4 mm, the two plates being arranged opposite each other at a relative distance of about 20 mm symmetrically to said axis of symmetry of the dipole.

4. Antenna as claimed in claim 3 comprising moreover an output terminal (S) and a mass (M) for supplying the electrical signals received at an impedance substantially equal to 75Ω, irrespective of the frequency range considered, characterized in that firstly for the UHF reception on the one hand a first free end of the two-wire line is connected directly to said output terminal, while on the other hand the second free end of the two-wire line is connected to the same output terminal through a symmetrizing element and through an impedance transformer (SYTR) that has a ratio of 4, and secondly for the VHF reception on the one hand said output terminal is insulated from the symmetrizing element by means of a high-pass filter, while on the other hand the second free end of the two-wire line is connected to said mass by means of a low-pass filter.

5. Antenna as claimed in claim 4, characterized in that said high-pass filter is a capacitance having a value of 12 pF, and in that said low-pass filter is constituted by a circuit LLC with L1 = 70 nHenry, L2 = 70 nHenry and C = 180 pF.

6. Antenna as claimed in any one of the preceding claims, characterized in that it is provided with one or several parasitic directing and/or reflecting elements in order to convert the directivity diagram of the antenna from a bidirectional form into a unidirectional form.
